# FASCICULE DE BREVET EUROPEEN

(11) **EP 3 671 955 B1**
(45) Date de publication et mention de la délivrance du brevet: **21.02.2024**
(21) Numéro de dépôt: 19219115.3
(22) Date de dépôt: 20.12.2019
(51) Int. Cl.: H01Q 9/04

(54) **ANTENNE FIL-PLAQUE MONOPOLAIRE POUR CONNEXION DIFFERENTIELLE**
MONOPOL-DRAHTPLATTENANTENNE FÜR DIFFERENTIELLEN ANSCHLUSS
MONOPOLE WIRE-PLATE ANTENNA FOR DIFFERENTIAL CONNECTION

(30) Priorité: 21.12.2018 FR 1873957
(43) Date de publication de la demande: 24.06.2020
(73) Titulaire: Commissariat à l'énergie atomique et aux énergies alternatives, 75015 Paris (FR)
(72) Inventeur: CLAUZIER, Olivier, 38054 Grenoble cedex 09 (FR); BORIES, Serge, 38054 Grenoble cedex 09 (FR); DELAVEAUD, Christophe, 38054 Grenoble cedex 09 (FR)
(74) Mandataire: INNOV-GROUP

(56) Documents cités:
- WO-A1-2006/135956
- JING-YA DENG ET AL: "Broadband Patch Antennas Fed by Novel Tuned Loop", IEEE TRANSACTIONS ON ANTENNAS AND PROPAGATION, IEEE SERVICE CENTER, PISCATAWAY, NJ, US, vol. 61, no. 4, 3 janvier 2013 (2013-01-03), pages 2290-2293, XP011499638, ISSN: 0018-926X, DOI: 10.1109/TAP.2012.2237497

## Description

### Domaine technique de l'invention

Le domaine technique de l'invention concerne les antennes fil-plaque monopolaires. Plus particulièrement, l'invention est relative à une antenne fil-plaque monopolaire comportant un plan de masse, un toit agencé à distance du plan de masse, et au moins un élément électriquement conducteur reliant électriquement le plan de masse au toit.

### Etat de la technique

L'article « New kind of microstrip antenna: the monopolar wire-patch antenna » de Ch. Delaveaud et al., publié dans ELECTRONICS LETTERS du 6 janvier 1994 vol. 30, No. 1 pages 1 et 2, définit un exemple d'antenne fil-plaque monopolaire. Comme illustré sur la figure 1, une antenne 100 fil-plaque monopolaire, du type de cet article de Ch. Delaveaud et al., comprend un plan de masse 101, un élément électriquement conducteur planaire 102, appelé toit, un ou plusieurs éléments électriquement conducteurs 103a, 103b, appelé(s) fil(s) de masse, connectant le toit 102 au plan de masse 101 et éventuellement un substrat diélectrique 104 sur lequel le toit 102 peut être imprimé. En plus, des fils de masse 103a, 103b reliant le toit 102 au plan de masse 101, l'antenne 100 comprend une sonde d'alimentation coaxiale 105 présentant une âme centrale 106a traversant le plan de masse 101, sans contact électrique avec celui-ci, et s'étendant jusqu'au toit 102 de manière à établir une connexion électrique avec celui-ci. L'âme 106a est par ailleurs successivement entourée par une gaine 106b en matériau diélectrique 106b, puis un tube métallique 106c relié électriquement au plan de masse, la gaine 106b en matériau diélectrique assurant l'isolation électrique entre l'âme 106a et le tube métallique 106c. Une telle sonde d'alimentation coaxiale 105 forme un guide d'ondes coaxial dans lequel un mode quasi transverse électrique magnétique (TEM) s'établit pour guider et propager l'onde dans le guide d'ondes. Ce type d'antenne 100 permet d'émettre un champ électromagnétique, aussi appelé onde électromagnétique, avec une efficacité élevée pour des fréquences situées en dessous des modes de résonance de cavité TMₙₘ (pour « Transverse Magnetic » d'indices n et m) classiques pour cette géométrie d'antenne. Par résonance de cavité classique, on entend la répartition particulière d'un champ électromagnétique issu de la résolution des équations de Maxwell avec les conditions aux limites imposées par la topologie de l'antenne. Classiquement, cette antenne fil-plaque monopolaire peut être alimentée de façon asymétrique depuis un transmetteur radiofréquence adapté présentant une connexion asymétrique (par exemple une ligne microruban ou un connecteur coaxial).

Une telle antenne 100 présente l'avantage d'avoir un faible encombrement, elle est donc tout particulièrement adaptée à être associé à des composants issus de la microélectronique, notamment au sein d'un appareil mobile. Un inconvénient lié à ce type d'antenne est que son intégration technologique dans un petit volume peut impliquer que le transmetteur radiofréquence connecté à l'antenne soit à connexion différentielle au lieu d'être asymétrique. Le transmetteur à connexion différentielle permet de générer deux signaux d'amplitude égale et en opposition de phase : le transmetteur forme alors une source d'alimentation dite « équilibrée » de l'antenne. Or, du fait de l'utilisation de la sonde d'alimentation coaxiale 105, il est nécessaire de transformer l'alimentation équilibrée en une alimentation non-équilibrée pour alimenter l'antenne fil-plaque monopolaire en utilisant cette sonde d'alimentation coaxiale 105. En ce sens, il est classique d'associer le transmetteur à connexion différentielle à un balun, aussi appelé symétriseur, pour réaliser la transition entre une structure de guide d'ondes symétrique connecté au transmetteur radiofréquence et une topologie asymétrique qu'est la sonde coaxiale 105. Autrement dit, le balun permet d'adapter la connexion différentielle du transmetteur radiofréquence pour qu'elle soit compatible avec la sonde coaxiale d'alimentation. Le balun, bien connu de l'homme du métier vient des mots anglais BALanced (pour équilibré, ou balancé, en langue française) et UNbalanced (pour déséquilibré, ou non balancé, en langue française). Un inconvénient de cette adaptation de la connexion différentielle est qu'elle augmente l'encombrement des frontaux radiofréquences, impliquant l'ajout de composants supplémentaires à assembler généralement non intégrables sur une puce, il en résulte des pertes radiofréquences. En ce sens, il existe un besoin de développer une solution permettant d'alimenter une antenne à toit, notamment capacitif, et à plan de masse reliés électriquement entre eux sans avoir recours à l'utilisation d'un balun lorsque l'antenne est destinée à être reliée à un transmetteur à connexion différentielle.

Il est connu de la demande de brevet FR2709878 une antenne fil-plaque monopolaire comprenant un plan de masse, un premier élément rayonnant sous la forme d'un toit capacitif, et un deuxième élément rayonnant sous la forme d'un fil conducteur reliant le toit capacitif au plan de masse. Cette antenne comporte aussi un câble, ou sonde d'alimentation coaxiale, dont l'âme centrale est connectée au toit capacitif. Cependant, si la source d'alimentation de la sonde d'alimentation coaxiale est un transmetteur radiofréquence à connexion différentielle, cela nécessite ici encore d'utiliser un balun.

Le document « Electromagnetically Coupled Small Broadband Monopole Antenna » de Jong-Ho Jung et Ikmo Park publié dans IEEE ANTENNAS AND WIRELESS PROPAGATION LETTERS, Vol. 2, 2003, en pages 349 à 351 décrit une antenne fil-plaque monopolaire dont le toit est couplé à une spirale située dans un plan à distance du toit et parallèle au toit. La spirale est connectée à une sonde d'alimentation coaxiale. La spirale associée à la sonde d'alimentation coaxiale permet d'exciter l'antenne. Cependant, si le transmetteur radiofréquence est à connexion différentielle, cela nécessite ici encore d'utiliser un balun.

Le document « A WIDEBAND BALUN FROM COAXIAL LINE TO TEM LINE » de P R Foster et Soe Min Tun publié dans Antennas and Propagation, 4-7 April 1995 Conférence Publication No. 407, © IEE 1955 décrit notamment le fonctionnement d'un balun.

Les documents WO2006/135956 A1 et "Broadband Patch Antennas Fed by Novel Tuned Loop", JING-YA DENG ET AL, publié dans IEEE TRANSACTIONS ON ANTENNAS AND PROPAGATION, IEEE SERVICE CENTER, PISCATAWAY, NJ, US,vol. 61, no. 4, 3 janvier 2013, pages 2290-2293, divulguent des antennes patch ayant une boucle d'alimentation située entre le patch et un plan de masse,

### Objet de l'invention

L'invention a pour but de permettre une alimentation d'une antenne fil-plaque monopolaire ne nécessitant pas la présence d'un balun.

A cet effet, l'invention est relative à une antenne fil-plaque monopolaire, fonctionnant à une longueur d'onde notée λg, et comportant un plan de masse, un toit agencé à distance du plan de masse, et présentant des dimensions strictement inférieures à λg/4, au moins un élément électriquement conducteur reliant électriquement le plan de masse au toit, cette antenne comprenant une boucle d'alimentation agencée de manière sensiblement orthogonale par rapport au plan de masse, ladite boucle d'alimentation étant ouverte de telle sorte qu'elle comporte deux extrémités longitudinales opposées agencées de sorte à être reliées à une connexion différentielle.

Ainsi, avec une telle boucle d'alimentation, il est possible de relier l'antenne à un transmetteur à connexion différentielle sans avoir à réaliser une adaptation de la connexion différentielle via un balun entre le transmetteur et la boucle d'alimentation. La boucle d'alimentation permet, lors du fonctionnement de l'antenne fil-plaque monopolaire alimentée par le transmetteur à connexion différentielle lors de l'émission d'un signal ou par une onde électromagnétique se propageant dans l'environnement de l'antenne lors de la réception d'un signal, d'imposer une répartition du champ électromagnétique de manière adaptée entre le plan de masse et le toit pour permettre à l'antenne fil-plaque monopolaire de présenter une impédance souhaitée et, le cas échéant, d'émettre une onde électromagnétique satisfaisante. Par ailleurs, l'alimentation/excitation de l'antenne par la boucle d'alimentation permet l'obtention d'un système symétrique d'où il résulte la réduction de la propagation des courants électriques sur le plan de masse de l'antenne, limitant ainsi l'influence du proche contexte de l'antenne, comme par exemple l'influence d'une main d'une personne tenant un appareil équipé de l'antenne.

L'antenne fil-plaque monopolaire peut comporter une ou plusieurs des caractéristiques suivantes :
- l'antenne comporte un guide d'ondes équilibré, le guide d'ondes équilibré comportant un premier conducteur électrique et un deuxième conducteur électrique, le premier conducteur électrique étant connecté à l'une des extrémités longitudinales de la boucle d'alimentation et le deuxième conducteur électrique étant connecté à l'autre des extrémités longitudinales de la boucle d'alimentation ;
- la boucle d'alimentation comporte une première partie distale du plan de masse, une deuxième partie proximale du plan de masse, une troisième partie reliant les première et deuxième parties, les extrémités longitudinales étant agencées à l'opposé de la troisième partie ;
- la boucle d'alimentation comporte une quatrième partie comportant : une première portion s'étendant depuis la première partie de la boucle d'alimentation, cette première portion comportant l'une des extrémités longitudinales de la boucle d'alimentation ; et une deuxième portion s'étendant depuis la deuxième partie de la boucle d'alimentation, cette deuxième portion comportant l'autre des extrémités longitudinales de la boucle d'alimentation ;
- la boucle d'alimentation comporte une quatrième partie s'étendant depuis la première partie et comportant l'une des extrémités longitudinales de la boucle d'alimentation, la deuxième partie comportant l'autre des extrémités longitudinales de la boucle d'alimentation ;
- la boucle d'alimentation comporte une quatrième partie s'étendant depuis la deuxième partie et comportant l'une des extrémités longitudinales de la boucle d'alimentation, la première partie comportant l'autre des extrémités longitudinales de la boucle d'alimentation ;
- une partie de la boucle d'alimentation est formée par une portion du toit, ou la boucle d'alimentation est située à distance du toit, ou la boucle d'alimentation est en contact avec le toit ;
- ladite boucle d'alimentation présente, lors du fonctionnement de l'antenne, deux régions d'excitation de l'antenne dans lesquelles les courants sont en phase et circulent sensiblement orthogonalement par rapport au plan de masse ;
- ladite antenne est une antenne à large bande passante pour laquelle la boucle d'alimentation présente une longueur, entre ses deux extrémités longitudinales opposées, comprise entre λ_{g}/3 et λ_{g}/1,6 avec λ_{g} la longueur d'onde de fonctionnement de l'antenne ;
- ladite antenne est une antenne à bande étroite pour laquelle la boucle d'alimentation présente une longueur, entre ses deux extrémités longitudinales opposées, comprise entre λ_{g}/3,7 et λ_{g}/3,5 avec λ_{g} la longueur d'onde de fonctionnement de l'antenne.

L'invention est aussi relative à un dispositif radiofréquence comportant une antenne fil-plaque monopolaire telle que décrite et un transmetteur radiofréquence à connexion différentielle reliée à la boucle d'alimentation.

De préférence, la connexion différentielle du transmetteur radiofréquence comporte des première et deuxième bornes de connexion, l'antenne comporte un guide d'ondes équilibré, le guide d'ondes équilibré comportant des premier et deuxième conducteurs électriques, le premier conducteur électrique est connecté, d'une part, à l'une des extrémités longitudinales de la boucle d'alimentation et, d'autre part, à la première borne de connexion, et le deuxième conducteur électrique est connecté, d'une part, à l'autre des extrémités longitudinales de la boucle d'alimentation et, d'autre part, à la deuxième borne de connexion.

### Description sommaire des dessins

L'invention sera mieux comprise à la lecture de la description détaillée qui va suivre de modes de réalisation particuliers, donnée uniquement à titre d'exemple non limitatif et faite en se référant aux dessins annexés et listés ci-dessous.
La figure 1 représente, en coupe, une antenne fil-plaque monopolaire selon l'art antérieur.
La figure 2 illustre une vue en perspective d'une antenne fil-plaque monopolaire à bande étroite selon un mode de réalisation de l'invention.
La figure 3 est une vue de côté de l'antenne de la figure 2.
La figure 4 illustre une vue en perspective d'une antenne fil-plaque monopolaire à large bande selon un mode de réalisation de l'invention.
La figure 5 est une vue de côté de l'antenne de la figure 4.
La figure 6 illustre une vue de côté d'un dispositif radiofréquence comprenant une antenne fil-plaque monopolaire du type de la figure 2.
La figure 7 illustre une vue de côté d'une réalisation particulière d'antenne fil-plaque monopolaire du type de la figure 2.
La figure 8 illustre une vue de côté d'une réalisation particulière d'antenne fil-plaque monopolaire du type de la figure 2.
La figure 9 illustre une vue de côté d'une réalisation particulière d'antenne fil-plaque monopolaire du type de la figure 2.
La figure 10 illustre une vue de côté d'une réalisation particulière d'antenne fil-plaque monopolaire du type de la figure 2.
La figure 11 illustre une vue de côté d'une antenne fil plaque monopolaire à large bande comportant un substrat de support multicouches.
La figure 12 illustre une vue en perspective de la figure 11 pour laquelle le substrat de support multicouches a été retiré.
La figure 13 illustre l'évolution du coefficient de réflexion en dB de l'antenne de la figure 12 en fonction de la fréquence de l'antenne en GHz.
La figure 14 montre une courbe C2 de l'évolution du Gain maximum obtenu de l'antenne de la figure 12 en dBi en fonction de la fréquence de l'antenne en GHz, et une courbe C1 de l'évolution de l'efficacité de rayonnement en % de l'antenne de la figure 12 en fonction de la fréquence de l'antenne en GHz.

Dans ces figures, les mêmes références sont utilisées pour désigner les mêmes éléments.

Par ailleurs, les éléments représentés sur ces figures ne sont pas nécessairement représentés selon une échelle uniforme pour rendre les figures plus lisibles.

### Description détaillée

Il est définit pour la suite un repère d'axes orthogonaux XYZ représenté en figures 2 à 12. Notamment, les termes « sous », et « inférieure » relativement à des éléments représentés sur ces figures 2 à 12 s'interprètent selon l'orientation donnée par l'axe Z. Ce repère est celui du référentiel d'une antenne fil-plaque monopolaire telle que décrite ci-après. Une dimension donnée selon un axe de ce repère est une dimension mesurée parallèlement à cet axe.

Par la suite, la fréquence de fonctionnement de l'antenne fil-plaque monopolaire correspond à la fréquence à laquelle l'antenne fil-plaque monopolaire émet, ou reçoit, une onde électromagnétique, notamment une onde radioélectrique, aussi appelée le cas échéant signal émis ou signal reçu/capté. Plus généralement, pour parler de cette onde électromagnétique il est fait référence à l'onde électromagnétique à traiter (que cela soit en réception ou en émission) à la fréquence de fonctionnement de l'antenne fil-plaque monopolaire. Autrement dit, l'antenne fil-plaque monopolaire est configurée pour émettre et/ou recevoir une onde électromagnétique correspondante.

Par ailleurs, une longueur d'onde de fonctionnement de l'antenne, notée λ₀ à la fréquence de fonctionnement de l'antenne, correspond à la période spatiale de l'onde électromagnétique à traiter par l'antenne se propageant dans le vide ou dans l'air lorsque l'antenne fil-plaque monopolaire comporte un tel milieu de propagation. λ₀ est associée à la propagation de l'onde électromagnétique dans le vide ou dans l'air. Le milieu de propagation de l'antenne fil-plaque monopolaire correspond à un milieu d'émission et/ou de réception de l'onde électromagnétique à traiter. Ainsi, le milieu de propagation est, le cas échéant, le milieu depuis lequel l'antenne capte l'onde électromagnétique à traiter ou vers lequel l'antenne émet l'onde électromagnétique à traiter. Plus généralement, on dit que l'onde électromagnétique à traiter se propage dans un milieu de propagation de l'antenne fil-plaque monopolaire (par exemple l'air, le vide, un matériau diélectrique, etc.) en contact avec une ou plusieurs parties rayonnantes de l'antenne, et la longueur d'onde de fonctionnement de l'antenne (c'est-à-dire la longueur d'onde associée à la propagation de l'onde électromagnétique à traiter à la fréquence de fonctionnement de l'antenne) est alors notée λ_{g} : on parle aussi de longueur d'onde guidée. Par la suite, lorsque l'antenne fil-plaque monopolaire est dite alimentée/excitée, elle l'est à la longueur d'onde de fonctionnement de l'antenne.

L'antenne fil-plaque monopolaire est dite adaptée en impédance lorsqu'elle présente un coefficient de réflexion strictement inférieur à un niveau donné (typiquement -9,54 dB pour les terminaux de communication, et -15 dB par exemple pour les stations de base).

Comme illustré selon différentes réalisations en figures 2 à 5, l'invention est relative à une antenne 100 fil-plaque monopolaire, aussi simplement nommée antenne 100, comportant un plan de masse 101 (notamment planaire), un toit 102 (notamment planaire) agencé à distance du plan de masse 101, et au moins un élément électriquement conducteur 103a, 103b reliant électriquement le plan de masse 101 au toit 102. En figures 2 à 5, il est représenté deux éléments électriquement conducteurs 103a, 103b à titre d'exemple : le nombre de ces éléments électriquement conducteurs 103a, 103b peut être plus élevé. Chaque élément électriquement conducteur 103a, 103b reliant électriquement le plan de masse 101 au toit 102 est aussi appelé élément de court-circuit entre le toit 102 et le plan de masse 101, ou fil de masse. Chaque élément électriquement conducteur 103a, 103b forme notamment une partie rayonnante de l'antenne 100. Le toit 102 est électriquement conducteur, et est aussi appelé élément planaire, ou plaque, électriquement conducteur. Le plan de masse 101 est électriquement conducteur et adopte préférentiellement une forme planaire. Le plan de masse 101, le toit 102 et chaque élément électriquement conducteur 103a, 103b peuvent chacun être, de manière non limitative, en cuivre, en aluminium ou en acier. Par ailleurs, cette antenne 100 comporte une boucle d'alimentation 107 notamment dite « boucle d'alimentation de l'antenne 100 ».

La boucle d'alimentation 107 est ouverte de telle sorte qu'elle comporte deux extrémités longitudinales 108, 109 opposées agencées de sorte à être reliées à une connexion différentielle. La connexion différentielle est notamment celle d'un transmetteur radiofréquence 200 (figure 6). La boucle d'alimentation 107 est agencée de manière sensiblement orthogonale par rapport au plan de masse 101. Grâce à cette boucle d'alimentation 107, il n'y a plus besoin d'utiliser un balun ou autre circuit réalisant une transformation de ligne asymétrique en ligne symétrique (ou inversement) entre le transmetteur radiofréquence et l'antenne 100.

Par « deux extrémités longitudinales 108, 109 opposées de la boucle d'alimentation 107 et agencées de sorte à être reliées à une connexion différentielle », on entend préférentiellement que la boucle d'alimentation 107 peut être directement reliée à des bornes 201, 202 du transmetteur 200 (figure 6), ou par l'intermédiaire d'un guide 110 d'ondes différentiel comme cela sera décrit par la suite.

Lorsque l'antenne 100 est utilisée pour émettre un signal, l'onde électromagnétique générée par le transmetteur radiofréquence peut alimenter l'antenne 100 via cette boucle d'alimentation 107 agencée sous le toit 102 en vue d'émettre cette onde électromagnétique en tant que signal.

Lorsque l'antenne 100 est utilisée pour réceptionner un signal, l'antenne 100 capte le signal (l'onde électromagnétique) de l'espace libre, ce signal alimentant la boucle d'alimentation 107 de l'antenne 100 de manière adaptée pour transmettre ce signal au transmetteur radiofréquence.

La boucle d'alimentation 107 peut être agencée entre le toit 102 et le plan de masse 101, ceci présente l'avantage d'une intégration satisfaisante, et l'avantage de diminuer l'encombrement global de l'antenne 100 en intégrant la boucle d'alimentation 107 dans un espace de séparation entre le toit 102 et le plan de masse 101.

Une telle boucle d'alimentation 107 est notamment agencée de sorte que, lorsque l'antenne 100 est alimentée par le transmetteur radiofréquence 200 ou par le signal capté par l'antenne 100 :
- des courants s'établissent dans la boucle d'alimentation 107 sensiblement orthogonalement au plan de masse 101 et
- ces courants sont majoritaires et en phase dans deux parties opposées de la boucle d'alimentation 107 s'étendant entre le plan de masse 101 et le toit 102, notamment sensiblement orthogonalement au plan de masse 101.

Dans la présente description par « sensiblement orthogonal », il est notamment entendu orthogonal ou orthogonal à plus ou moins dix degrés. De préférence, « sensiblement orthogonal » peut être remplacé par « orthogonal ».

Dans la présente description, par sensiblement parallèle, il est notamment entendu parallèle ou parallèle à plus ou moins dix degrés. De préférence, « sensiblement parallèle » peut être remplacé par « parallèle ».

Par « boucle d'alimentation 107 agencée de manière sensiblement orthogonale par rapport au plan de masse 101 », il est notamment entendu que la boucle d'alimentation 107 s'étend selon un profil inclus, ou pouvant être projeté orthogonalement, dans un plan sensiblement orthogonal au plan de masse 101. Selon une autre formulation, le profil de la boucle d'alimentation 107 peut cheminer, selon la longueur de la boucle d'alimentation 107, au sein d'un plan sensiblement orthogonal au plan de masse 101. Notamment, le profil de la boucle d'alimentation 107 est rectangulaire dans un plan sensiblement orthogonal au plan de masse 101 et notamment au toit 102. Selon encore une autre formulation, la boucle d'alimentation 107 peut être placée dans un plan sensiblement orthogonal au plan de masse 101.

L'invention est aussi relative à un dispositif radiofréquence 1000, notamment tel qu'illustré à titre d'exemple en figure 6, comportant l'antenne 100 telle que décrite et le transmetteur radiofréquence 200 à connexion différentielle reliée à la boucle d'alimentation 107, notamment à la boucle d'alimentation 107 de l'antenne du type des figures 2 et 3 (comme illustré en figure 6) ou de l'antenne du type illustrée en figures 4 et 5. Le transmetteur radiofréquence 200 est un composant électronique d'émission-réception dont le couplage à l'antenne 100 (c'est-à-dire la liaison à la boucle d'alimentation 107) permet d'émettre ou de recevoir l'onde électromagnétique correspondante, ou signal, par l'antenne 100. Le transmetteur radiofréquence peut notamment alimenter l'antenne par un port discret par exemple de 50 ohms sur toute sa bande de fonctionnement. Par « connexion différentielle » du transmetteur radiofréquence 200, on entend par là que le transmetteur radiofréquence 200, et plus particulièrement cette connexion différentielle, comporte deux bornes 201, 202 à partir desquelles l'onde électromagnétique, permettant d'alimenter l'antenne 100 en vue d'émettre le signal est émise selon un mode équilibré. Pour générer cette onde électromagnétique d'alimentation de l'antenne 100 dont le mode est équilibré, le transmetteur radiofréquence 200 peut envoyer sur ses deux bornes 201, 202 respectivement deux signaux d'égale amplitude et en opposition de phase. C'est notamment en ce sens que le transmetteur radiofréquence 200 de la figure 6, et plus particulièrement la connexion différentielle, comporte une première borne de connexion 201 notée « + », et une deuxième borne de connexion 202 notée « - ». On retrouve très fréquemment des antennes alimentées à partir d'une source en mode différentiel dans les terminaux mobiles tel que les téléphones intelligent (« smartphone » en langue anglaise). L'utilisation d'une alimentation différentielle dont la source est le transmetteur radiofréquence 200 en association avec la présente antenne 100 ne nécessite pas l'utilisation d'un balun, et peut permettre de rendre symétrique la structure de l'antenne. A l'inverse, lors de la réception, le signal capté par l'antenne 100 est transmis à la connexion différentielle du transmetteur par deux signaux d'égale amplitude et en opposition de phase générés au sein de la boucle d'alimentation 107 lorsqu'elle est alimentée par le signal capté par l'antenne 100. Par ailleurs, une telle antenne 100 présente l'avantage que les courants sur son plan de masse 101 sont limités, limitant ainsi l'influence du proche contexte de l'antenne 100 tel qu'une main d'une personne tenant le téléphone intelligent comportant cette antenne 100.

Afin d'alimenter convenablement l'antenne fil-plaque monopolaire 100, il convient de former un champ électromagnétique conformément au mode qui s'établit sous le toit 102. Notamment, le champ électrique, résultant de ce champ électromagnétique, est orienté selon l'axe Z, c'est-à-dire sensiblement orthogonalement au plan de masse 101. Ceci est permis par le fait que la boucle d'alimentation 107 est orthogonale par rapport au plan de masse 101. En fait, la boucle d'alimentation 107 présente des parties sensiblement orthogonales au plan de masse 101 dans lesquelles des courants peuvent se propager.

Par ailleurs, toujours dans le but de permettre aux courants de s'établir convenablement dans la boucle d'alimentation 107 pour faire fonctionner l'antenne fil-plaque monopolaire 100, la boucle d'alimentation 107 comporte préférentiellement deux régions Z1, Z2 (représentées en pointillé en figures 3, 5 et 6) d'excitation de l'antenne 100 formées par des parties de la boucle d'alimentation 107 sensiblement orthogonales au plan de masse 101. Dans ces régions Z1, Z2 d'excitation, les courants doivent être en phase, c'est-à-dire orientés selon une même direction notamment sensiblement parallèle à l'axe Z, et ces courants sont d'amplitudes proches, lorsque l'antenne 100 est alimentée par le transmetteur radiofréquence 200 ou par le signal qu'elle capte. Ainsi, la boucle d'alimentation 107 est notamment configurée de sorte qu'elle présente, lors du fonctionnement de l'antenne 100 (c'est-à-dire lorsque l'antenne 100 émet ou capte un signal), deux régions Z1, Z2 d'excitation de l'antenne 100 dans lesquelles les courants sont en phase et circulent sensiblement orthogonalement par rapport au plan de masse 101.

Par « extrémités longitudinales 108, 109 de la boucle d'alimentation 107 » (figures 2 à 6), on entend que, selon la longueur de la boucle d'alimentation 107, cette boucle d'alimentation 107 comporte deux extrémités opposées. Ces extrémités longitudinales 108, 109 opposées de la boucle d'alimentation 107 sont situées à distance l'une de l'autre, notamment à une distance appropriée pour permettre la connexion de la boucle d'alimentation 107 au transmetteur 200 soit directement soit par l'intermédiaire d'un guide d'ondes différentiel.

Il est décrit dans le présent paragraphe un exemple d'antenne fil-plaque monopolaire à bande étroite tel qu'illustré en figures 2 et 3. Par « bande étroite », on entend une bande de fonctionnement de l'ordre de quelques pourcents par rapport à la fréquence centrale. Cette antenne 100 comporte le toit 102 ayant un profil, pris dans un plan parallèle au plan XY, carré de dimensions 7 mm par 7 mm. Ce toit 102 est situé à 3 mm du plan de masse 101 notamment considéré comme infini. Ici, la boucle d'alimentation 107 se présente sous la forme d'un ruban, et le profil de cette boucle d'alimentation 107 vu parallèlement au plan XZ adopte la forme générale d'un rectangle : la boucle d'alimentation 107 comporte donc quatre parties successives délimitant son contour. Par exemple, la boucle d'alimentation 107 présente les dimensions suivantes :
- selon l'axe Z une dimension de 2,5 mm,
- selon l'axe X une dimension de 5,1 mm,
- la longueur, aussi appelée périmètre, de la boucle d'alimentation 107 est de 15,2 mm nonobstant la distance de séparation entre les deux extrémités longitudinales 108, 109 considérée comme négligeable,
- la largeur de la boucle d'alimentation 107, mesurée selon l'axe Y, peut être de 1,2 mm,
- l'épaisseur de la boucle d'alimentation 107 n'a pas d'influence tant qu'elle reste dans des valeurs technologiques classiques allant de la dizaine à quelques centaines de micromètres.
Par ailleurs, deux éléments électriquement conducteurs 103a, 103b sont formés par des fils parallèles, de diamètre de 0,25 mm, reliant électriquement le toit 102 au plan de masse 101. Notamment, les axes longitudinaux des deux éléments électriquement conducteurs 103a, 103b sont séparés l'un de l'autre de 2 mm, et sont disposés de part et d'autre d'un axe sensiblement orthogonal au plan du toit 102 et passant par le centre du toit 102. Une telle antenne 100 présente, lorsqu'elle est alimentée en différentiel par un port discret de 50 Ohms, 3 % de bande passante à -10 dB (décibels) autour de 5,5 GHz. L'adaptation d'une telle antenne 100 à 50 Ohms montre des performances similaires par rapport à une antenne alimentée de façon asymétrique par sonde d'alimentation coaxiale. Par ailleurs, lorsque l'antenne fonctionne à la fréquence pour laquelle elle est adaptée en impédance, le rendement de rayonnement de l'antenne 100 est strictement supérieur à 95 %, son diagramme de gain indique bien un rayonnement de type monopolaire, et le gain réalisé maximal est d'environ 4,5 dBi.

Il est décrit dans le présent paragraphe un exemple d'antenne fil-plaque monopolaire 100 à large bande par exemple tel qu'illustré en figures 4 et 5. Par « large bande », il est entendu une bande de fonctionnement strictement supérieure à l'octave. Le toit 102 présente un profil, vu selon un plan parallèle au plan XY, de forme carrée de dimensions 9,5 mm par 9,5 mm situé à 4 mm du plan de masse 101 considéré comme infini. Ici, la boucle d'alimentation 107 se présente sous la forme d'un ruban et le profil de cette boucle d'alimentation 107 pris dans un plan parallèle au plan XZ adopte la forme générale d'un rectangle : la boucle d'alimentation 107 comporte donc quatre parties successives délimitant son contour. Par exemple, la boucle d'alimentation 107 présente les dimensions suivantes :
- selon l'axe Z une dimension de 3,75 mm,
- selon l'axe X une dimension de 5,5 mm,
- la longueur, aussi appelée périmètre, de la boucle d'alimentation 107 est de 18,5 mm, nonobstant la distance de séparation entre les deux extrémités longitudinales 108, 109 considérée comme négligeable,
- la largeur de la boucle d'alimentation 107, ou largeur du ruban, peut être de 1,2 mm,
- l'épaisseur de la boucle d'alimentation 107 n'a pas d'influence tant qu'elle reste dans des valeurs technologiques classiques allant de la dizaine à quelques centaines de micromètres.
Par ailleurs, deux éléments électriquement conducteurs 103a, 103b, formés par des languettes de largeur de 3 mm (mesurée selon l'axe Y), relient électriquement le toit 102 au plan de masse 101. L'épaisseur de ces languettes n'a pas d'influence tant qu'elle reste dans des valeurs technologiques classiques allant de la dizaine à quelques centaines de micromètres. Notamment, les deux éléments électriquement conducteurs 103a, 103b sont en contact respectivement avec deux bords périphériques opposés de la face inférieure (c'est-à-dire orienté vers le plan de masse 101) du toit 102, et sont notamment sensiblement orthogonaux au plan de masse 101. Une telle antenne 100 présente une adaptation, normalisée à 100 Ohms large bande, telle que, lorsqu'elle est alimentée en différentiel notamment que cela soit en émission ou en réception, sa bande passante est de 36% à -10dB (décibel) autour de 7,7GHz. A la fréquence de fonctionnement, ici 7,7GHz, et selon l'alimentation différentielle, l'antenne 100 à large bande présente des rendements de rayonnement strictement supérieurs à 90%, son diagramme de gain dénote un rayonnement de type monopolaire, et le gain maximal réalisé est proche de 5dBi, ceci étant équivalent aux résultats obtenus pour une antenne fil-plaque monopolaire alimentée de façon asymétrique par sonde d'alimentation coaxiale.

Il a été évoqué ci-dessus que pour un bon fonctionnement de l'antenne 100, les courants qui circulent dans la boucle d'alimentation 107, et en particulier dans des parties de la boucle d'alimentation 107 s'étendant sensiblement orthogonalement par rapport au plan de masse 101 sont en phase et de préférence d'amplitudes proches lorsque cette antenne 100 émet ou capte un signal. À cet effet, la boucle d'alimentation 107 comporte avantageusement deux parties sensiblement orthogonales au plan de masse 101 : ceci permettant à la boucle d'alimentation 107 de tirer parti des courants sensiblement orthogonaux au plan de masse 101 et en phase pour exciter l'antenne 100 de manière adaptée lors de son fonctionnement. De préférence, la boucle d'alimentation 107 comporte (voir notamment les figures 2 à 5) une première partie 1071 distale du plan de masse 101, une deuxième partie 1072 proximale du plan de masse 101, une troisième partie 1073 reliant les première et deuxième parties 1071, 1072 (notamment reliant deux extrémités longitudinales des première et deuxième parties 1071, 1072). Notamment, les extrémités longitudinales 108, 109 opposées de la boucle d'alimentation 107 sont alors agencées à l'opposé de la troisième partie 1073, c'est-à-dire d'un côté de la boucle d'alimentation 107 opposé à la troisième partie 1073. Une telle boucle d'alimentation 107 est tout particulièrement adaptée pour obtenir les courants verticaux en phase recherchés pour exciter convenablement le champ électromagnétique sous le toit 102 de l'antenne 100 et notamment entre le toit 102 et le plan de masse 101 lorsque l'antenne 100 émet ou capte un signal. Notamment, les première et deuxième parties 1071, 1072 s'étendent selon leur longueur sensiblement parallèlement au plan de masse 101, et la troisième partie 1073 s'étend selon sa longueur sensiblement orthogonalement par rapport au plan de masse 101.

En particulier, la boucle d'alimentation 107 peut comporter une quatrième partie 1074 (figures 2 à 5) reliée à au moins l'une des première et deuxième parties 1071, 1072, cette quatrième partie 1074 étant située du côté de la boucle d'alimentation 107 où sont agencées ses extrémités longitudinales 108, 109. Les première, troisième, deuxième et quatrième parties 1071, 1073, 1072, 1074 sont agencées successivement de sorte à délimiter le contour de la boucle d'alimentation 107. Ainsi, les courants sensiblement orthogonaux au plan de masse 101 visés ci-dessus circulent notamment dans les troisième et quatrième parties 1073, 1074. Notamment, la quatrième partie 1074 est, en particulier selon sa longueur, sensiblement orthogonale au plan de masse 101. L'agencement des extrémités longitudinales 108, 109 opposées de la boucle d'alimentation 107 à l'opposé de sa troisième partie 1073 permet de favoriser, lors du fonctionnement de l'antenne 100, l'obtention de courants circulant en phase selon l'axe Z, c'est-à-dire dans les troisième et quatrième parties 1073, 1074 sensiblement orthogonales au plan de masse 101.

Le placement des extrémités longitudinales 108, 109 de la boucle d'alimentation 107 à n'importe quel endroit à l'opposé de la troisième partie 1073 de la boucle d'alimentation 107 (figures 2 à 5 et 7 à 8) permet d'obtenir les courants en phase recherchés et sensiblement orthogonaux au plan de masse 101. Selon un premier cas, la boucle d'alimentation 107 peut être telle qu'elle comporte la quatrième partie 1074 comportant une première portion 1074a s'étendant depuis la première partie 1071 de la boucle d'alimentation 107 notamment vers la deuxième partie 1072 de la boucle d'alimentation 107. Selon ce premier cas, la première portion 1074a comporte l'une des extrémités longitudinales 108 de la boucle d'alimentation 107. Selon ce premier cas, la quatrième partie 1074 de la boucle d'alimentation 107 comporte une deuxième portion 1074b s'étendant depuis la deuxième partie 1072 de la boucle d'alimentation 107 notamment vers la première partie 1071 de la boucle d'alimentation 107, cette deuxième portion 1074b comportant l'autre des extrémités longitudinales 109 de la boucle d'alimentation 107 (figures 2 à 5). Selon le premier cas, les première et deuxième portions 1074a, 1074b peuvent présenter des dimensions identiques de sorte que l'excitation de la boucle d'alimentation 107 par le transmetteur 200 peut se faire au milieu de la quatrième partie 1074, ou alternativement des dimensions différentes. Lorsque, dans le premier cas, l'excitation par le transmetteur 200 se fait au milieu de la quatrième partie 1074, la boucle d'alimentation 107 présente une symétrie horizontale favorisant l'équilibre des courants sur tout le périmètre de la boucle d'alimentation 107 et donc dans les troisième et quatrième parties 1073, 1074 sensiblement orthogonales au plan de masse 101, ceci étant avantageux pour un bon fonctionnement de l'antenne 100. Selon un deuxième cas illustré en figure 7, la quatrième partie 1074 s'étend depuis la première partie 1071 de la boucle d'alimentation 107 notamment vers la deuxième partie 1072 de la boucle d'alimentation 107, et la quatrième partie 1074 comporte l'une des extrémités longitudinales 108 de la boucle d'alimentation 107. Selon ce deuxième cas, la deuxième partie 1072 de la boucle d'alimentation 107 comporte l'autre des extrémités longitudinales 109 de la boucle d'alimentation 107. Selon un troisième cas illustré en figure 8, la quatrième partie 1074 s'étend depuis la deuxième partie 1072 notamment vers la première partie 1071, et la quatrième partie 1074 comporte l'une des extrémités longitudinales 109 de la boucle d'alimentation 107. Selon ce troisième cas, la première partie 1071 comporte l'autre des extrémités longitudinales 108 de la boucle d'alimentation 107. Les deuxième et troisième cas sont des alternatives fonctionnelles au premier cas qui est préféré. Dans ces différents cas, les régions Z1, Z2 d'excitation de l'antenne 100 sont au nombre de deux et sont avantageusement formées par les troisième et quatrième parties 1073, 1074.

Le toit 102 est notamment un toit dit « capacitif » considéré comme petit par rapport à la longueur d'onde de fonctionnement de l'antenne 100, c'est-à-dire que les dimensions du toit 102 sont notamment strictement inférieure à λ_{g}/4.

Selon le degré d'intégration du dispositif radiofréquence, le transmetteur radiofréquence 200 peut être relié directement à la boucle d'alimentation 107, ou peut être relié à la boucle d'alimentation par l'intermédiaire d'un guide d'ondes 110 équilibré, aussi appelé guide d'ondes différentiel. Ce guide d'ondes 110 équilibré appartient à l'antenne 100. En figure 6, il est représenté le guide d'ondes 110 comportant des premier et deuxième conducteurs électriques 111, 112, par exemple adoptant la forme de pistes électriquement conductrices. Le premier conducteur électrique 111 est connecté à l'une des extrémités longitudinales 108 de la boucle d'alimentation 107 et le deuxième conducteur électrique 112 est connecté à l'autre des extrémités longitudinales 109 de la boucle d'alimentation 107. Le guide d'ondes est dit « équilibré » car il permet, grâce à ses conducteurs électriques 111, 112, le cas échéant, la propagation de l'onde électromagnétique d'alimentation de la boucle d'alimentation 107 générée par le transmetteur radiofréquence 200 jusqu'à la boucle d'alimentation 107 ou la propagation de l'onde électromagnétique captée (c'est-à-dire le signal capté) par l'antenne 100 depuis la boucle d'alimentation 107 jusqu'au transmetteur radiofréquence 200. Ceci présente l'avantage de pouvoir adapter la distance entre l'antenne 100 et le transmetteur radiofréquence 200. Ces premier et deuxième conducteurs électriques 111, 112 permettent de propager respectivement deux signaux d'égale amplitude et en opposition de phase d'où il résulte, le cas échéant, la propagation de l'onde électromagnétique d'alimentation de l'antenne 100 issue du transmetteur radiofréquence 200 ou de l'onde électromagnétique captée par l'antenne 100. Dans le cadre du dispositif radiofréquence 1000, le premier conducteur électrique 111 est aussi connecté à la première borne de connexion 201, et le deuxième conducteur électrique 112 est aussi connecté à la deuxième borne de connexion 202. Le guide d'ondes 110 équilibré adopte une géométrie symétrique pour assurer la propagation convenable de l'onde électromagnétique d'alimentation. Le guide d'ondes 110 équilibré peut adopter la forme de lignes de microruban coplanaires, de lignes jumelles, d'une ligne bifilaire.

Bien entendu, le guide d'ondes 110 n'est pas nécessaire si la boucle d'alimentation 107 peut être directement reliée au transmetteur radiofréquence 200. En ce sens, de manière plus générale, les deux extrémités longitudinales 108, 109 opposées de la boucle d'alimentation 107 peuvent être reliées une connexion différentielle d'un dispositif différentiel de guidage d'onde, ce dispositif différentiel pouvant être le guide d'ondes 110 équilibré ou les bornes de connexion 201, 202 du transmetteur radiofréquence 200.

De manière applicable à toutes les réalisations décrites, une partie de la boucle d'alimentation 107 peut être formée par une portion du toit 102, ceci est notamment illustré en figure 9 où les troisième et quatrième parties 1073, 1074 sont en contact directement avec le toit 102 qui délimite la première partie de la boucle d'alimentation 107. Alternativement, la boucle d'alimentation 107 peut être en contact avec le toit 102 (figures 3, 5, 7 et 8) ou peut être située à distance du toit 102 (figure 10). Le fait qu'une partie, notamment la première partie 1071 décrite ci-avant soit formée par une portion du toit 102, ou soit en contact avec le toit 102, permet de limiter l'encombrement de l'antenne 100 selon l'axe Z, par exemple en réduisant la distance de séparation entre le toit 102 et le plan de masse 101. Un avantage supplémentaire de la boucle d'alimentation 107 dont une partie est délimitée par le toit 102 est que cela réduit la complexité du procédé de fabrication de l'antenne 100 puisqu'il y aura un niveau de métallisation en moins à déposer.

Le périmètre, aussi appelé longueur, de la boucle d'alimentation 107 a un impact sur l'adaptation d'impédance de l'antenne 100.

Pour étudier l'impact de la longueur de la boucle d'alimentation 107 dans le cadre de l'exemple de l'antenne à bande étroite (figures 2 et 3) dont l'adaptation d'impédance est normalisée à 50 Ohms, il est proposé de fixer les dimensions de la boucle d'alimentation 107 selon l'axe X (c'est-à-dire la longueur de la première partie 1071 et la longueur de la deuxième partie 1072) à 5 mm pour différents cas d'étude pour lesquels la longueur de la boucle d'alimentation 107, aussi appelé périmètre noté P de la boucle d'alimentation 107, est respectivement fixée à 14 mm, à 14,5 mm et à 15 mm : il en résulte que la hauteur de la boucle d'alimentation 107 selon l'axe Z est respectivement de 2 mm, 2,25 mm et 2,5 mm pour ces différents cas d'étude. Le fait de fixer les dimensions de la boucle d'alimentation 107 selon l'axe X à 5 mm permet de séparer les zones d'excitations Z1 et Z2 d'une même distance pour les différents cas d'étude. Selon les différents cas d'étude de l'antenne à bande étroite, les extrémités longitudinales 108, 109 opposées de la boucle d'alimentation 107 sont situées à équidistance, par exemple à 0,25 mm, du milieu de la quatrième partie 1074 évoquée ci-avant selon l'axe Z. En analysant l'impédance d'entrée (partie réelle et imaginaire) de l'antenne 100 pour ces trois cas d'étude, il est possible d'en déduire que l'augmentation du périmètre P de la boucle d'alimentation 107 entraîne un décalage de la résonance vers les basses fréquences. En conséquence, en analysant le coefficient de réflexion (en dB) de l'antenne 100 en fonction de la fréquence, normalisée à 50 Ω, pour ces trois cas d'étude de l'antenne 100, il est possible de noter que la fréquence de fonctionnement de l'antenne 100 pour laquelle la meilleure adaptation d'impédance de l'antenne 100 est obtenue décroit avec l'augmentation du périmètre P de la boucle d'alimentation 107. Ainsi, dans le cas présent, l'adaptation de l'antenne 100 s'opère dès lors que le périmètre de la boucle est de dimension optimale proche de λ₀/3,6, où λ₀ est la longueur d'onde de fonctionnement de l'antenne 100. Avec le rallongement de la boucle d'alimentation 107, la mise en phase des courants dans les régions Z1, Z2 d'excitation peut ainsi s'opérer à des fréquences plus basses. Par ailleurs, l'équilibre des régions Z1, Z2 d'excitation en amplitude et en phase sur la densité de courant est perdu à la fréquence d'intérêt lorsque le périmètre P est trop faible ou trop important vis-à-vis de cette dimension optimale de λ₀/3,6 de périmètre de la boucle d'alimentation 107. Ainsi, pour obtenir une bonne adaptation en impédance de l'antenne 100, lorsque l'antenne est une antenne 100 à bande étroite, la boucle d'alimentation 107 présente préférentiellement une longueur, entre ses deux extrémités longitudinales 108, 109 opposées, comprise entre λ_{g}/3,7 et λ_{g}/3,5 avec λ_{g} la longueur d'onde de fonctionnement de l'antenne 100 dans le milieu de propagation de l'antenne 100. Le milieu de propagation de l'antenne 100 est le milieu en contact avec chaque élément rayonnant de l'antenne 100, par exemple le milieu en contact avec chaque élément électriquement conducteur 103a, 103b. Ce milieu de propagation peut être l'air ou un matériau diélectrique.

Pour étudier l'impact de la longueur de la boucle d'alimentation 107 sur l'antenne 100 à large bande (figures 4 et 5) dont l'adaptation d'impédance est normalisée à 100 Ohms, il est proposé de fixer les dimensions, notamment la longueur, des première et deuxième parties 1071, 1072 de la boucle d'alimentation 107 selon l'axe X chacune à 5,5 mm. Le fait de fixer les dimensions de la boucle d'alimentation 107 selon l'axe X à 5,5 mm permet de séparer les zones d'excitations Z1 et Z2 d'une même distance pour les différents cas d'étude. Ensuite, les différents cas d'étude sont tels que la longueur de la boucle d'alimentation 107 varie entre 16,5 mm et 18,5 mm selon un pas de 0,5 mm, soit cinq cas d'étude avec P respectivement égal à 16,5mm, 17 mm, 17,5 mm, 18 mm et 18,5 mm. Il en résulte que la hauteur de la boucle d'alimentation 107 selon l'axe Z pour ces différents cas d'étude est respectivement de 2,75 mm, 3 mm, 3,25 mm, 3,5 mm, 3,75 mm. En analysant l'impédance d'entrée (partie réelle et imaginaire de l'impédance d'entrée de l'antenne 100 en Ohms en fonction de la fréquence de l'antenne 100) de l'antenne 100 pour ces cinq cas d'étude, il est possible d'en déduire que l'augmentation du périmètre de la boucle d'alimentation 107 entraîne un décalage de la résonance vers les basses fréquences. En conséquence, la fréquence présentant la meilleure adaptation d'impédance de l'antenne 100, normalisée à 100 Ω, décroit avec l'augmentation du périmètre de la boucle d'alimentation 107. Ainsi, l'adaptation de l'antenne 100 s'opère dès lors que le périmètre de la boucle d'alimentation 107 est de dimension optimale proche de λ₀/2, où λ₀ est la longueur d'onde de fonctionnement de l'antenne 100 lorsque le milieu de propagation de l'antenne est l'air. Par ailleurs, l'équilibre de l'excitation de l'antenne 100, dans les régions Z1, Z2 d'excitation, en amplitude et en phase sur la densité de courant est perdu lorsque la boucle d'alimentation 107 présente un périmètre trop important ou trop faible vis-à-vis de sa dimension optimale. Ainsi, à 6,5 GHz, pour l'antenne 100 présentant une boucle de périmètre P égal à 16,5 mm, les courants dans les régions Z1, Z2 d'excitation de l'antenne 100 sont déphasés. En revanche, à cette même fréquence et en présence d'une boucle d'alimentation 107 de périmètre plus important (par exemple avec P égal à 18,5 mm), les courants sont en phase et de même amplitude dans les régions Z1, Z2 d'excitation de l'antenne 100. Pour l'antenne 100 présentant une boucle d'alimentation 107 de périmètre P égal à 16,5 mm et avec l'augmentation de la fréquence de fonctionnement de l'antenne 100, il est constaté que la mise en phase des courants s'améliore dans les régions Z1, Z2 d'excitation. En revanche, pour l'antenne 100 comportant une boucle d'alimentation 107 de périmètre P égal à 18,5 mm, l'équilibre dans les régions Z1, Z2 d'excitation de l'antenne 100 est perdu en amplitude et en phase sur la densité de courant avec l'augmentation de la fréquence. Ainsi, pour obtenir une bonne adaptation en impédance de l'antenne 100, lorsque ladite antenne 100 est une antenne à large bande passante, la boucle d'alimentation 107 présente préférentiellement une longueur, entre ses deux extrémités longitudinales 108, 109 opposées, comprise entre λ_{g}/3 et λ_{g/}1,6 avec λ_{g} la longueur d'onde de fonctionnement de l'antenne 100 notamment dans le milieu de propagation de l'antenne 100.

La largeur de la boucle d'alimentation 107, notamment mesurée selon l'axe Y peut aussi être adaptée en fonction des caractéristiques recherchées de l'antenne 100.

Par exemple, pour l'antenne 100 à bande étroite décrite, en fixant la longueur de la boucle d'alimentation 107 à 15 mm tout en faisant varier sa largueur entre 0,8 mm et 1,4 mm selon un pas de 0,2 mm, il a été remarqué que l'augmentation de la largeur de la boucle d'alimentation 107 entraîne une adaptation de l'antenne 100 pour des fréquences de fonctionnement plus basses. Cela est synonyme d'un allongement de la boucle équivalente à la boucle d'alimentation 107 liée à l'augmentation de sa largeur.

Par exemple, pour l'antenne 100 à large bande, en fixant la longueur de la boucle d'alimentation 107 à 18,5 mm tout en faisant varier sa largueur entre 0,5 mm et 2 mm selon un pas de 0,5 mm, il a été remarqué que l'augmentation de la largeur de la boucle d'alimentation 107 entraîne une diminution de la partie réelle de l'impédance d'entrée associée à une augmentation de la partie imaginaire de l'impédance d'entrée autour de 8 GHz. Ainsi, pour les dimensions spécifiques de l'antenne 100 fil-plaque monopolaire à large bande, une largeur de la boucle d'alimentation 107 d'environ 0,5 mm est optimale pour une bonne adaptation (strictement inférieure à -10 dB) selon une impédance de normalisation de 100 ohms pour une fréquence de fonctionnement de l'antenne comprise entre 6,3 GHz et 9 GHz.

Il est à présent décrit un exemple particulier (illustré en figures 11 et 12) pour lequel l'antenne 100 comporte un substrat diélectrique multicouches 113, notamment à quatre couches de matériau diélectrique, au sein duquel est formée une structure électriquement conductrice comportant le plan de masse 101, le toit 102, la boucle d'alimentation 107, les éléments électriquement conducteurs 103a, 103b et le guide d'ondes 110 équilibré. Ici, le matériau diélectrique des couches du substrat 113 forme le milieu de propagation de l'antenne 100. Une portion du toit 102 forme la première partie 1071 (représentée en pointillés en figure 12) de la boucle d'alimentation 107. Selon cet exemple particulier, le substrat 113 comporte un empilement de première à quatrième couches 1131, 1132, 1133, 1134 en matériau diélectrique. La figure 12 représente une perspective de la figure 11 pour laquelle les première à quatrième couches ont été retirées pour visualiser la structure électriquement conductrice (comportant les éléments référencés 101, 102, 103a, 103b, 107, 110). Sur la première couche 1131 sont agencés le plan de masse 101 et deux pistes 1101, 1102 formant des première et deuxième portions du guide d'ondes 110 équilibré. La deuxième couche 1132 est empilée sur la première couche 1131. Sur une face de cette deuxième couche 1132 orientée à l'opposé de la première couche 1131 sont formés la deuxième partie 1072 de la boucle d'alimentation 107 et des premier et deuxième plots 1103, 1104 formant des portions correspondantes du guide d'ondes 110 équilibré. Cette deuxième couche 1132 est traversée par une troisième portion 1105 du guide d'ondes 110 en contact, d'une part, avec la première portion 1101 du guide d'ondes 110 et, d'autre part, avec le premier plot 1103. Par ailleurs, cette deuxième couche 1132 est traversée par une quatrième portion 1106 du guide d'ondes 110, cette quatrième portion 1106 étant en contact, d'une part, avec la deuxième portion 1102 du guide d'ondes 110 et, d'autre part, avec le deuxième plot 1104. La troisième couche 1133 est empilée sur la deuxième couche 1132. Sur cette troisième couche 1133 sont formées une borne 114 électriquement conductrice, ainsi que des cinquième et sixième portions 1107, 1108 du guide d'ondes 110 équilibré adoptant la forme de pistes électriquement conductrices parallèles au plan de masse 101. Cette troisième couche 1133 est traversée par des septième et huitième portions 1109, 11010 du guide d'ondes 110, la septième portion 1109 reliant électriquement la cinquième portion 1107 au premier plot 1103, et la huitième portion 11010 reliant la sixième portion 1108 au deuxième plot 1104. Cette troisième couche 1133 est aussi traversée par une première portion 1073a de la troisième partie 1073 de la boucle d'alimentation 107, cette première portion 1073a reliant la deuxième partie 1072 de la boucle d'alimentation 107 à la borne 114. Cette troisième couche 1133 est aussi traversée par la deuxième portion 1074b de la quatrième partie 1074 de la boucle d'alimentation 107, cette deuxième portion 1074b reliant la deuxième partie 1072 de la boucle d'alimentation 107 à la sixième portion 1108 du guide d'ondes 110. La quatrième couche 1134 est empilée sur la troisième couche 1133. Le toit 102, et donc la première partie 1071 de la boucle d'alimentation 107, sont agencés sur une face de cette quatrième couche 1134 orientée vers une direction opposée à la troisième couche 1133. Cette quatrième couche 1134 est traversée par la première portion 1074a de la quatrième partie 1074 de la boucle d'alimentation 107 de telle sorte que la première portion 1074a de la quatrième partie 1074 relie la cinquième portion 1107 du guide d'ondes 110 à la portion du toit 102 formant la première partie 1071 de la boucle d'alimentation 107. Cette quatrième couche 1134 est aussi traversée par une deuxième portion 1073b de la troisième partie 1073 de la boucle d'alimentation 107 de telle sorte que la deuxième portion 1073b de la troisième partie 1073 relie la portion du toit 102 formant la première partie 1071 de la boucle d'alimentation 107 à la borne 114. L'empilement des deuxième, troisième et quatrième couches 1132, 1133, 1134 présente deux flancs opposés métallisés formant les éléments électriquement conducteurs 103a, 103b reliant électriquement le toit 102 au plan de masse 101. Notamment, les première et deuxième portions 1074a, 1074b de la quatrième partie 1074 de la boucle d'alimentation 107, les première et deuxième portions 1073a, 1073b de la troisième partie 1073 de la boucle d'alimentation 107, et les troisième, quatrième, septième et huitième portions 1105, 1106, 1109, 11010 du guide d'ondes 110 sont des vias (aussi appelés trous métallisés) traversant les couches correspondantes du substrat 113. Selon cet exemple particulier, le toit 102 de l'antenne 100 est rectangulaire et présente un premier côté de dimension L₁ égale à 8 mm et un deuxième côté de dimension L₂ égale à 11 mm. Le toit 102 est imprimé sur un substrat diélectrique de permittivité relative εᵣ = 2,2 et de paramètre tanδ = 0,0009, tanδ caractérisant les pertes diélectriques du matériau du substrat diélectrique. Un tel substrat diélectrique multicouches peut être de type Rogers RT/duroid^{®} 5880. Le toit 102 est disposé à 4,8 mm du plan de masse 101 infini. La boucle d'alimentation 107 alimentant l'antenne 100 présente les caractéristiques suivantes :
- le périmètre géométrique de la boucle d'alimentation 107 est fixé à 21,4 mm pour une boucle d'alimentation 107 rectangulaire de côtés 7,5 mm selon l'axe X et 3,2 mm selon l'axe Z (compte tenu du diélectrique dans lequel est placé la boucle d'alimentation 107, la longueur d'onde effectivement guidée est réduite 31 mm, pour laquelle il faudrait aussi prendre en compte l'effet de changement de section du toit 102 de l'antenne 100, on s'approche de la longueur d'onde de 37,5 mm à 8 GHz, qui est le milieu de la bande de fonctionnement) ;
- le guide d'ondes 110 est connecté à la boucle d'alimentation 107 au centre de sa quatrième partie 1074 selon l'axe Z ;
- la largeur de la deuxième partie 1072 de la boucle d'alimentation 107 selon l'axe Y est fixée à 2 mm ;
- les trous métallisés évoqués ci-dessus ont un diamètre, selon l'axe Y, égal à 0,2 mm.
Les première et deuxième portions 1101, 1102 du guide d'ondes 110 forment des lignes coplanaires différentielles imprimées par exemple sur une zone de la première couche 1131 non couverte par le plan de masse 101. Par ailleurs, il est envisageable d'utiliser cette antenne 100 alimentée en différentiel via la boucle d'alimentation 107 pour une intégration au-dessus d'un boitier à puce (par exemple QFN pour Quad-Flat No-leads). La figure 13 présente pour cet exemple particulier la variation du coefficient de réflexion de l'antenne 100 en dB en fonction de la fréquence de l'antenne en GHz normalisé sur 100 Ohms, cette figure 13 montre une adaptation d'impédance satisfaisante (S₁₁ strictement inférieur à -10dB avec S₁₁ le coefficient de réflexion de l'antenne 100) entre 7,5 GHz et 9,2 GHz. La figure 14 représente en abscisse la fréquence de l'antenne en GHz, l'axe des ordonnées de gauche donne, pour la courbe C2, le gain maximum réalisé en dBi en fonction de la fréquence de l'antenne 100, et l'axe des ordonnées de gauche donne, pour la courbe C1, l'efficacité de rayonnement de l'antenne 100 en % en fonction de la fréquence de l'antenne 100. La figure 14 permet de tracer le coefficient de réflexion en fonction de la fréquence pour identifier là où le coefficient de réflexion est faible, synonyme d'adaptation en impédance de l'antenne 100 et d'identification de la fréquence de fonctionnement. On constate à partir de cette figure 14 que dans la bande de fréquence visée comprise entre 7,5 GHz et 9,2 GHz, l'efficacité est satisfaisante et que le gain maximal de l'antenne 100 est compris entre 4 dBi et 6 dBi. La présente invention permet donc de construire une antenne fil-plaque monopolaire pouvant être alimentée directement par un guide d'ondes différentiel, c'est-à-dire (sans balun) avec des performances satisfaisantes. Par ailleurs, en retirant le balun, on évite les pertes liées à ce balun. Par ailleurs, l'antenne fil-plaque monopolaire à boucle d'alimentation 107 telle que décrite présente des performances similaires à celle d'antenne fil-plaque monopolaire alimentée de façon asymétrique par sonde coaxiale.

Une telle antenne fil-plaque monopolaire présente une application industrielle dans le domaine des télécommunications où une telle antenne peut être fabriquée et agencée au sein d'un dispositif radiofréquence tel que décrit ci-avant. Le dispositif radiofréquence décrit peut être intégré dans tout type d'objet communicant. Par exemple, le dispositif radiofréquence peut être intégré dans un téléphone intelligent porté à la ceinture d'une personne pour transmettre via l'antenne 100 un flux vidéo à des lunettes interactives en utilisant une liaison ultra large bande comprise entre 7 GHz et 9 GHz.

## Revendications

1. Antenne (100) fil-plaque monopolaire, fonctionnant à une longueur d'onde notée λ_{g}, et comportant :
- un plan de masse (101),
- un toit (102), agencé à distance du plan de masse (101), et présentant des dimensions strictement inférieures à λ_{g} / 4,
- au moins un élément électriquement conducteur (103a, 103b) reliant électriquement le plan de masse (101) au toit (102), l'antenne comprenant une boucle d'alimentation (107) agencée de manière sensiblement orthogonale par rapport au plan de masse (101), ladite boucle d'alimentation (107) étant ouverte de telle sorte qu'elle comporte deux extrémités longitudinales (108, 109) opposées agencées de sorte à être reliées à une connexion différentielle (201, 202).

2. Antenne (100) selon la revendication 1, **caractérisée en ce qu'**elle comporte un guide d'ondes (110) équilibré, le guide d'ondes (110) équilibré comportant un premier conducteur électrique (111) et un deuxième conducteur électrique (112), le premier conducteur électrique (111) étant connecté à l'une des extrémités longitudinales (108) de la boucle d'alimentation (107) et le deuxième conducteur électrique (112) étant connecté à l'autre des extrémités longitudinales (109) de la boucle d'alimentation (107).

3. Antenne (100) selon l'une quelconque des revendications précédentes, **caractérisée en ce que** la boucle d'alimentation (107) comporte :
• une première partie (1071) distale du plan de masse (101),
• une deuxième partie (1072) proximale du plan de masse (101),
• une troisième partie (1073) reliant les première et deuxième parties (1071, 1072),
• les extrémités longitudinales (108, 109) étant agencées à l'opposé de la troisième partie (1073).

4. Antenne (100) selon la revendication précédente, **caractérisée en ce que** la boucle d'alimentation (107) comporte :
• une quatrième partie (1074) comportant :
◆ une première portion (1074a) s'étendant depuis la première partie (1071) de la boucle d'alimentation (107), cette première portion (1074a) comportant l'une des extrémités longitudinales (108) de la boucle d'alimentation (107), et
◆ une deuxième portion (1074b) s'étendant depuis la deuxième partie (1072) de la boucle d'alimentation (107), cette deuxième portion (1074b) comportant l'autre des extrémités longitudinales (109) de la boucle d'alimentation (107), ou
• une quatrième partie (1074) s'étendant depuis la première partie (1071) et comportant l'une des extrémités longitudinales (108) de la boucle d'alimentation (107), la deuxième partie (1072) comportant l'autre des extrémités longitudinales (109) de la boucle d'alimentation (107), ou
• une quatrième partie (1074) s'étendant depuis la deuxième partie (1072) et comportant l'une des extrémités longitudinales (109) de la boucle d'alimentation (107), la première partie (1071) comportant l'autre des extrémités longitudinales (108) de la boucle d'alimentation (107).

5. Antenne (100) selon l'une quelconque des revendications précédentes, **caractérisée en ce qu'**une partie de la boucle d'alimentation (107) est formée par une portion du toit (102), ou **en ce que** la boucle d'alimentation (107) est située à distance du toit (102), ou **en ce que** la boucle d'alimentation (107) est en contact avec le toit (102).

6. Antenne (100) selon l'une quelconque des revendications précédentes, **caractérisée** ce que ladite boucle d'alimentation (107) présente, lors du fonctionnement de l'antenne (100), deux régions (Z1, Z2) d'excitation de l'antenne (100) dans lesquelles les courants sont en phase et circulent sensiblement orthogonalement par rapport au plan de masse (101).

7. Antenne (100) selon l'une quelconque des revendications précédentes, **caractérisée en ce que** ladite antenne (100) est une antenne à large bande passante pour laquelle la boucle d'alimentation (107) présente une longueur, entre ses deux extrémités longitudinales (108, 109) opposées, comprise entre λ_{g}/3 et λ_{g}/1,6.

8. Antenne (100) selon l'une quelconque des revendications 1 à 6, **caractérisée en ce que** ladite antenne (100) est une antenne à bande étroite pour laquelle la boucle d'alimentation (107) présente une longueur, entre ses deux extrémités longitudinales (108, 109) opposées, comprise entre λ_{g}/3.7 et λ_{g}/3.5.

9. Dispositif radiofréquence (1000), **caractérisé en ce qu'**il comporte une antenne (100) fil-plaque monopolaire selon l'une quelconque des revendications précédentes, et un transmetteur radiofréquence (200) à connexion différentielle reliée à la boucle d'alimentation (107).

10. Dispositif radiofréquence (1000) selon la revendication précédente, **caractérisé en ce que** :
• la connexion différentielle du transmetteur radiofréquence (200) comporte des première et deuxième bornes de connexion (201, 202),
• l'antenne (100) comporte un guide d'ondes (110) équilibré, le guide d'ondes (110) équilibré comportant des premier et deuxième conducteurs électriques (111, 112),
• le premier conducteur électrique (111) est connecté, d'une part, à l'une des extrémités longitudinales (108) de la boucle d'alimentation (107) et, d'autre part, à la première borne de connexion (201), et
• le deuxième conducteur électrique (112) est connecté, d'une part, à l'autre des extrémités longitudinales (109) de la boucle d'alimentation (107) et, d'autre part, à la deuxième borne de connexion (202).

## Patentansprüche

1. Draht-Patch-Monopolantenne (100), die auf einer mit λ_{g} bezeichneten Wellenlänge arbeitet und aufweist:
- eine Grundplatte (101),
- ein Dach (102), das in Abstand zur Grundplatte (101) angeordnet ist und Abmessungen strikt kleiner als λ_{g}/4 aufweist,
- mindestens ein elektrisch leitendes Element (103a, 103b), das die Grundplatte (101) elektrisch mit dem Dach (102) verbindet,
wobei die Antenne eine Versorgungsschleife (107) enthält, die im Wesentlichen orthogonal bezüglich der Grundplatte (101) angeordnet ist, wobei die Versorgungsschleife (107) offen ist, so dass sie zwei gegenüberliegende Längsenden (108, 109) aufweist, die so angeordnet sind, dass sie mit einer differentiellen Verbindung (201, 202) verbunden sind.

2. Antenne (100) nach Anspruch 1, **dadurch gekennzeichnet, dass** sie einen ausgeglichenen Wellenleiter (110) aufweist, wobei der ausgeglichene Wellenleiter (110) einen ersten elektrischen Leiter (111) und einen zweiten elektrischen Leiter (112) aufweist, wobei der erste elektrische Leiter (111) mit einem der Längsenden (108) der Versorgungsschleife (107) verbunden und der zweite elektrische Leiter (112) mit dem anderen der Längsenden (109) der Versorgungsschleife (107) verbunden ist.

3. Antenne (100) nach einem der vorhergehenden Ansprüche, **dadurch gekennzeichnet, dass** die Versorgungsschleife (107) aufweist:
• einen ersten Teil (1071) distal zur Grundplatte (101),
• einen zweiten Teil (1072) proximal zur Grundplatte (101),
• einen dritten Teil (1073), der die ersten und zweiten Teile (1071, 1072) verbindet,
• wobei die Längsenden (108, 109) entgegengesetzt zum dritten Teil (1073) angeordnet sind.

4. Antenne (100) nach dem vorhergehenden Anspruch, **dadurch gekennzeichnet, dass** die Versorgungsschleife (107) aufweist:
• einen vierten Teil (1074), der aufweist:
◆ einen ersten Abschnitt (1074a), der sich vom ersten Teil (1071) der Versorgungsschleife (107) erstreckt, wobei dieser erste Abschnitt (1074a) eines der Längsenden (108) der Versorgungsschleife (107) aufweist, und
◆ einen zweiten Abschnitt (1074b), der sich vom zweiten Teil (1072) der Versorgungsschleife (107) erstreckt, wobei dieser zweite Abschnitt (1074b) das andere der Längsenden (109) der Versorgungsschleife (107) aufweist, oder
• einen vierten Teil (1074), der sich vom ersten Teil (1071) erstreckt und eines der Längsenden (108) der Versorgungsschleife (107) aufweist, wobei der zweite Teil (1072) das andere der Längsenden (109) der Versorgungsschleife (107) aufweist, oder
• einen vierten Teil (1074), der sich vom zweiten Teil (1072) erstreckt und eines der Längsenden (109) der Versorgungsschleife (107) aufweist, wobei der erste Teil (1071) das andere der Längsenden (108) der Versorgungsschleife (107) aufweist.

5. Antenne (100) nach einem der vorhergehenden Ansprüche, **dadurch gekennzeichnet, dass** ein Teil der Versorgungsschleife (107) von einem Abschnitt des Dachs (102) gebildet wird, oder dass die Versorgungsschleife (107) sich in Abstand zum Dach (102) befindet, oder dass die Versorgungsschleife (107) mit dem Dach (102) in Kontakt ist.

6. Antenne (100) nach einem der vorhergehenden Ansprüche, **dadurch gekennzeichnet, dass** die Versorgungsschleife (107) beim Betrieb der Antenne (100) zwei Erregungsbereiche (Z1, Z2) der Antenne (100) aufweist, in denen die Ströme in Phase sind und im Wesentlichen orthogonal bezüglich der Grundplatte (101) fließen.

7. Antenne (100) nach einem der vorhergehenden Ansprüche, **dadurch gekennzeichnet, dass** die Antenne (100) eine Breitbandantenne ist, für die die Versorgungsschleife (107) eine Länge zwischen ihren zwei gegenüberliegenden Längsenden (108, 109) aufweist, die zwischen λ_{g}/3 und λ_{g}/1,6 liegt.

8. Antenne (100) nach einem der Ansprüche 1 bis 6, **dadurch gekennzeichnet, dass** die Antenne (100) eine Schmalbandantenne ist, für die die Versorgungsschleife (107) eine Länge zwischen ihren zwei gegenüberliegenden Längsenden (108, 109) aufweist, die zwischen λ_{g}/3,7 und λ_{g}/3,5 liegt.

9. Funkfrequenzvorrichtung (1000), **dadurch gekennzeichnet, dass** sie eine Draht-Patch-Monopolantenne (100) nach einem der vorhergehenden Ansprüche und einen Funkfrequenztransmitter (200) mit differentieller Verbindung aufweist, die mit der Versorgungsschleife (107) verbunden ist.

10. Funkfrequenzvorrichtung (1000) nach dem vorhergehenden Anspruch, **dadurch gekennzeichnet, dass**:
• die differentielle Verbindung des Funkfrequenztransmitters (200) erste und zweite Anschlussklemmen (201, 202) aufweist,
• die Antenne (100) einen ausgeglichenen Wellenleiter (110) aufweist, wobei der ausgeglichene Wellenleiter (110) erste und zweite elektrische Leiter (111, 112) aufweist,
• der erste elektrische Leiter (111) einerseits mit einem der Längsenden (108) der Versorgungsschleife (107) und andererseits mit der ersten Anschlussklemme (201) verbunden ist, und
• der zweite elektrische Leiter (112) einerseits mit dem anderen der Längsenden (109) der Versorgungsschleife (107) und andererseits mit der zweiten Anschlussklemme (202) verbunden ist.

## Claims

1. Monopolar wire-plate antenna (100), operating at a wavelength denoted λ_{g}, and comprising:
- a ground plane (101),
- a roof (102), arranged at a distance from the ground plane (101), and having dimensions strictly less than λ_{g}/4,
- at least one electrically conductive element (103a, 103b) electrically linking the ground plane (101) to the roof (102),
the antenna comprising a power supply loop (107) arranged substantially orthogonally with respect to the ground plane (101), said power supply loop (107) being open such that it comprises two opposite longitudinal ends (108, 109) arranged so as to be linked to a differential connection (201, 202).

2. Antenna (100) according to Claim 1, **characterised in that** it comprises a balanced waveguide (110), the balanced waveguide (110) comprising a first electrical conductor (111) and a second electrical conductor (112), the first electrical conductor (111) being connected to one of the longitudinal ends (108) of the power supply loop (107) and the second electrical conductor (112) being connected to the other of the longitudinal ends (109) of the power supply loop (107).

3. Antenna (100) according to either one of the preceding claims, **characterised in that** the power supply loop (107) comprises:
• a distal first part (1071) of the ground plane (101),
• a proximal second part (1072) of the ground plane (101),
• a third part (1073) linking the first and second parts (1071, 1072),
• the longitudinal ends (108, 109) being arranged opposite the third part (1073).

4. Antenna (100) according to the preceding claim, **characterised in that** the power supply loop (107) comprises:
• a fourth part (1074) comprising:
• a first portion (1074a) extending from the first part (1071) of the power supply loop (107), this first portion (1074a) comprising one of the longitudinal ends (108) of the power supply loop (107), and
• a second portion (1074b) extending from the second part (1072) of the power supply loop (107), this second portion (1074b) comprising the other of the longitudinal ends (109) of the power supply loop (107), or
• a fourth part (1074) extending from the first part (1071) and comprising one of the longitudinal ends (108) of the power supply loop (107), the second part (1072) comprising the other of the longitudinal ends (109) of the power supply loop (107), or
• a fourth part (1074) extending from the second part (1072) and comprising one of the longitudinal ends (109) of the power supply loop (107), the first part (1071) comprising the other of the longitudinal ends (108) of the power supply loop (107).

5. Antenna (100) according to any one of the preceding claims, **characterised in that** a part of the power supply loop (107) is formed by a portion of the roof (102), or **in that** the power supply loop (107) is situated at a distance from the roof (102), or **in that** the power supply loop (107) is in contact with the roof (102).

6. Antenna (100) according to any one of the preceding claims, **characterised in that** said power supply loop (107) has, when the antenna (100) is operating, two regions (Z1, Z2) of excitation of the antenna (100) in which the currents are in phase and circulate substantially orthogonally with respect to the ground plane (101).

7. Antenna (100) according to any one of the preceding claims, **characterised in that** said antenna (100) is a wide bandwidth antenna for which the power supply loop (107) has a length, between its two opposite longitudinal ends (108, 109), of between λ_{g}/3 and λ_{g}/1.6.

8. Antenna (100) according to any one of Claims 1 to 6, **characterised in that** said antenna (100) is a narrowband antenna for which the power supply loop (107) has a length, between its two opposite longitudinal ends (108, 109), of between λ_{g}/3.7 and λ_{g}/3.5.

9. Radiofrequency device (1000), **characterised in that** it comprises a monopolar wire-plate antenna (100) according to any one of the preceding claims, and a radio frequency transmitter (200) with differential connection linked to the power supply loop (107).

10. Radiofrequency device (1000) according to the preceding claim, **characterised in that**:
• the differential connection of the radio frequency transmitter (200) comprises first and second connection terminals (201, 202),
• the antenna (100) comprises a balanced waveguide (110), the balanced waveguide (110) comprising first and second electrical conductors (111, 112),
• the first electrical conductor (111) is connected, on the one hand, to one of the longitudinal ends (108) of the power supply loop (107) and, on the other hand, to the first connection terminal (201), and
• the second electrical conductor (112) is connected, on the one hand, to the other of the longitudinal ends (109) of the power supply loop (107) and, on the other hand, to the second connection terminal (202).
